# EUROPÄISCHE PATENTSCHRIFT

(11) **EP 0 370 084 B1**
(45) Veröffentlichungstag und Bekanntmachung des Hinweises auf die Patenterteilung: **26.08.1992**
(21) Anmeldenummer: 89904506.6
(22) Anmeldetag: 24.04.1989
(51) Int. Cl.: B65D 83/14

(54) **BEHÄLTER ZUM MISCHEN UND ENTNEHMEN VON ZWEI DARIN ENTHALTENEN KOMPONENTEN**
CONTAINER FOR MIXING AND DISPENSING TWO COMPONENTS CONTAINED THEREIN
RECIPIENT DE MELANGE ET DE DISTRIBUTION DE DEUX COMPOSANTS

(30) Priorität: 03.05.1988 CH 1652/88
(43) Veröffentlichungstag der Anmeldung: 30.05.1990
(73) Patentinhaber: Alusuisse-Lonza Services AG, 8212 Neuhausen am Rheinfall (CH)
(72) Erfinder: HARDT, Jean, CH-8463 Benken (CH)
(86) Internationale Anmeldenummer: CH8900074
(87) Internationale Veröffentlichungsnummer: WO8910880

(56) Entgegenhaltungen:
- FR-A- 1 586 587
- US-A- 3 727 797

## Beschreibung

Die Erfindung betrifft einen zum einmaligen Gebrauch bestimmten Behälter zum Mischen und Entnehmen von zwei darin enthaltenen Komponenten mit einer im Innern angeordneten Membran, die den Behälter in zwei Kammern, in denen sich die getrennten Komponenten befinden, teilt.

Bestimmte Produkte wie z.B. Haarfarben oder Kleber bestehen aus zwei Komponenten, welche getrennt gelagert werden müssen und erst unmittelbar vor dem Gehrauch miteinander vermischt werden. Im allgemeinen geschieht das Mischen der in zwei einzelnen Packungen befindlichen Komponenten dadurch, dass die Komponente der einen Packung zu der Komponente der anderen Packung überführt wird, wobei selbstverständlich die Packung der zweiten Komponente ein ausreichendes Volumen zur Aufnahme beider Komponenten und gegebenenfalls zusätzlich ein Freivolumen zur Erleichterung des Mischvorgangs aufweist.

Es ist ein druckloser Behälter der eingangs genannten Art bekannt, in dem die einzelnen -Komponenten durch eine Aluminiumfolie voneinander getrennt sind. Zur Vermischung der Komponenten erfolgt ein Durchbruch der als Membran wirkenden Folie über ein an den flexibel gestalteten Boden angekoppeltes Formstück, welches durch Fingerdruck betätigt wird, so dass die Komponenten von einer Kammer in die andere gelangen können, wobei die Vermischung erfolgt. Die Ausbringung des Gemisches geschieht ebenfalls durch Fingerdruck auf den flexiblen Boden.

Derartige Behälter haben den Nachteil, dass zum Anbringen der Membran ein aussen am Behälter überstehender Flansch erforderlich ist, der für den Verwender derartiger Behälter einen optisch unschönen Eindruck erweckt und darüber hinaus das Volumen der üblicherweise vorhandenen umhüllenden Verpackung des Behälters zum Mischen in unwirtschaftlicher Weise vergrössert.

Aufgabe der vorliegenden Erfindung ist es, diesen Nachteil zu beheben und die durch bewegliche mechanische Mittel bewirkte Durchtrennung der Membran zweckmässig zu ersetzen.

Erfindungsgemäss wird die gestellte Aufgabe durch einen Behälter gelöst, welcher sich nach dem Wortlaut des Anspruchs 1 auszeichnet. Vorteilhafte Weiterbildungen des erfindungsgemässen Behälters sind durch die Merkmale der Ansprüche 2 bis 8 gekennzeichnet.

Der erfindungsgemässe Behälter wird beispielhaft anhand der Zeichnung näher erläutert. Diese zeigt in
Fig.1 einen Behälter mit topfförmiger Membran und in
Fig.2 einen Behälter mit geschwächter Zone als Sollbruchstelle.

Gemäss Figur 1 enthält der erfindungsgemässe Behälter 10 eine topfförmige, an der der Innenwand 11 des Behälters 10 zugekehrten Seite mit einer Klebenaht 21 versehene und an der Innenwand 11 des Behälters 10 befestigte Membran 20, wodurch zwei Kammern 30,31 gebildet werden, ein Ventil 12 und gegebenenfalls am Boden einen Stopfen 13 zum Befüllen der Kammer 31 mit einer Komponente und Druckgas. Die andere Kammer 30 wird über das Ventil 12 mit Druckgas befüllt, nachdem die andere Komponente eingebracht wurde. Während der Lagerung des Behälters 10 herrscht in einer Kammer 30 stets ein Druck, der höher ist als jener der anderen Kammer 31. Der die Mischung der Komponenten ermöglichende Durchbruch der Membran 20 erfolgt durch eine auf diese wirkende Kraft, welche durch eine der ursprünglichen Druckdifferenz entgegengesetzten Druckdifferenz zustande kommt. Durch kurzzeitiges Betätigen des Ventils 12 wird der Ueberdruck der ersten Kammer 30 soweit abgebaut, dass die Membran 20 durch die nun umgekehrt wirkende Kraft des Drucks z.B. an ihrer Klebenaht 21 abgeschält oder an einer als Sollbruchstelle wirkenden geschwächten Zone 25 aufgerissen wird.

Figur 2 zeigt im linken Teil einen Behälter 10 mit einer Sollbruchstelle als geschwächte Zone 25 im unaufgerissenen Zustand und im rechten Teil<im aufgerissenen Zustand. Zum Oeffnen der Membran 20 an der Sollbruchstelle muss der Behälter vor Betätigung des Ventils 12 auf den Kopf gestellt werden; d.h. es muss sich die Kammer 30 unten, die Kammer 31 oben befinden. Beim Betätigen des Ventils 12 wird der Druck in der Kammer 31 so stark abgebaut, dass die Membran 20 dem Druck der Kammer 30 nicht mehr widerstehen kann und an der Sollbruchstelle reisst.

Nach dem Mischen, unterstützt durch Schütteln des Behälters 10 mit geöffneter Membran 20, kann das Produkt mit dem Druckmedium über das Ventil 12 ausgebracht werden. Dabei ist bei der Anordnung nach Figur 1 das Ventil 12 nach unten, bei der Anordnung nach Figur 2 nach oben gerichtet.

## Patentansprüche

1. Zum einmaligen Gebrauch bestimmter Behälter (10) zum Mischen und Entnehmen von zwei darin enthaltenen Komponenten mit einer im Innern angeordneten Membran (20), die den Behälter (10) in zwei Kammern (30,31), in denen sich die getrennten Komponenten befinden, teilt,
wobei der Behälter (10) eine Druckgaspackung mit Entnahmeventil (12) ist und die Membran (20) im Innern des Behälters (10) an diesen dichtend befestigt ist, dadurch gekennzeichnet, dass die Membran derart ausgebildet ist, dass durch eine eingeleitete Gasdruckdifferenz in den Kammern (30,31) eine dadurch ausgelöste Kraft die Membran (20) öffnet.

2. Behälter (10) nach Anspruch 1, dadurch gekennzeichnet, dass die Membran (20) topfförmig ausgebildet ist und ringförmig mit der Innenwand (11) des Behälters (10) verklebt ist.

3. Behälter (10) nach Anspruch 2, dadurch gekennzeichnet, dass die Druckdifferenz die Membran (20) durch Abschälen und/oder Stülpen des an der Innenwand (11) des Behälters (10) anliegenden Teils der Membran (20) öffnet und die Komponente der einen Kammer (30) zu der Komponente der anderen Kammer (31) gelangen kann.

4. Behälter (10) nach Anspruch 1 oder 2, dadurch gekennzeichnet, dass die Druckdifferenz an einer geschwächten Zone (25) der Membran (20) durch einen Sollbruch die Membran (20) öffnet und die Komponente der einen Kammer (30) zu der Komponente der anderen Kammer (31) gelangen kann.

5. Behälter (10) nach Anspruch 1 oder 2, dadurch gekennzeichnet, dass die Druckdifferenz den Boden (22) der Membran (20) gegen einen Anschlag drückt, wobei sich die Membran (20) öffnet und die Komponente der einen Kammer (30) zu der Komponente der anderen Kammer (31) gelangen kann.

6. Behälter (10) nach einem der Ansprüche 1 bis 5, dadurch gekennzeichnet, dass die Membran (20) in an sich bekannter Weise aus Metall besteht.

7. Behälter (10) nach einem der Ansprüche 1 bis 5, dadurch gekennzeichnet, dass die Membran (20) aus Kunststoff, Kunststoff- oder Metall-Kunststoff-Verbundwerkstoff besteht.

8. Behälter (10) nach einem der Ansprüche 1 bis 7, dadurch gekennzeichnet, dass dieser im Bereich der Befestigung der Membran (20) eine Einschnürung (14) aufweist.

## Claims

1. Disposable container (10) for mixing and dispensing two components contained therein, with a diaphragm (20) which is arranged in the interior and which divides the container (10) into two chambers (30, 31) in which the individual components are located, wherein the container (10) is a compressed gas package with a dispensing valve (12) and the diaphragm (20) is sealingly attached to the container (10) in the interior thereof, characterised in that the diaphragm is constructed in such a way that as a result of a gas pressure difference introduced in the chambers (30, 31), a force triggered thereby opens the diaphragm (20).

2. Container (10) according to claim 1, characterised in that the diaphragm (20) is of cup-shaped construction and adhered annularly to the inside wall (11) of the container (10).

3. Container (10) according to claim 2, characterised in that the pressure difference opens the diaphragm (20) by peeling off and/or inverting the portion of the diaphragm (20) adjoining the inside wall (11) of the container (10), and the component of one chamber (30) can pass to the component of the other chamber (31).

4. Container (10) according to claim 1 or 2, characterised in that the pressure difference opens the diaphragm (20) in a weaker zone (25) of the diaphragm (20) by a predetermined breaking point, and the component of one chamber (30) can pass to the component of the other chamber (31).

5. Container (10) according to claim 1 or 2, characterised in that the pressure difference presses the bottom (22) of the diaphragm (20) against a stop, wherein the diaphragm (20) opens and the component of one chamber (30) can pass to the component of the other chamber (31).

6. Container (10) according to any of claims 1 to 5, characterised in that the diaphragm (20) is made of metal in a manner known in the art.

7. Container (10) according to any of claims 1 to 5, characterised in that the diaphragm (20) is made of plastic, plastic laminate or metal-plastic laminate.

8. Container (10) according to any of claims 1 to 7, characterised in that it comprises a reduction in cross-section (14) in the region of attachment of the diaphragm (20).

## Revendications

1. Récipient (10) destiné à un usage unique pour le mélange et le prélèvement de deux composants qu'il contient, comportant une membrane (20), disposée à l'intérieur, qui divise le récipient (10) en deux chambres (30, 31) dans lesquelles se trouvent les composants séparés, le récipient (10) étant un emballage sous pression de gaz muni d'une valve de prélèvement (12) et la membrane (20) étant fixée de manière étanche au récipient (10) à l'intérieur de celui-ci, caractérisé en ce que la membrane est agencée de telle manière qu'une force provoquée par une différence de pression de gaz suscitée dans les chambres (30, 31) ouvre la membrane (20).

2. Récipient (10) selon la revendication 1, caractérisé en ce que la membrane (20) est sous forme de pot et est collée de manière annulaire à la paroi interne (11) du récipient (10).

3. Récipient (10) selon la revendication 2, caractérisé en ce que la différence de pression ouvre la membrane (20) par décollement et/ou retournement de la partie de la membrane (20) qui est située au niveau de la paroi interne (11) du récipient (10) et le composant d'une chambre (30) peut parvenir jusqu'au composant de l'autre chambre (31).

4. Récipient (10) selon la revendication 1 ou 2, caractérisé en ce que la différence de pression ouvre la membrane (20) par une rupture voulue au niveau d'une zone affaiblie (25) de la membrane (20) et le composant d'une chambre (30) peut parvenir jusqu'au composant de l'autre chambre (31).

5. Récipient (10) selon la revendication 1 ou 2, caractérisé en ce que la différence de pression pousse le fond (22) de la membrane (20) contre une butée de sorte que la membrane (20) s'ouvre et le composant d'une chambre (30) peut parvenir jusqu'au composant de l'autre chambre (31).

6. Récipient (10) selon l'une des revendications 1 à 5, caractérisé en ce que la membrane (20) consiste d'une manière connue en soi en métal.

7. Récipient (10) selon l'une des revendications 1 à 5, caractérisé en ce que la membrane (20) consiste en matière plastique, ou en un matériau composite matière plastique-matière plastique ou métal-matière plastique.

8. Récipient (10) selon l'une des revendications 1 à 7, caractérisé en ce qu'il présente un resserrement (14) dans le domaine de la fixation de la membrane (20).
